# FASCICULE DE BREVET EUROPEEN

(11) **EP 0 687 353 B1**
(45) Date de publication et mention de la délivrance du brevet: **11.11.1998**
(21) Numéro de dépôt: 95905171.5
(22) Date de dépôt: 26.12.1994
(51) Int. Cl.: F25J 3/06, F25J 1/02

(54) **PROCEDE ET APPAREIL DE LIQUEFACTION D'UN GAZ NATUREL**
VERFAHREN UND VORRICHTUNG ZUR VERFLÜSSIGUNG VON ERDGAS
METHOD AND APPARATUS FOR LIQUEFYING NATURAL GAS

(30) Priorité: 30.12.1993 FR 9315924; 21.02.1994 FR 9402024
(43) Date de publication de la demande: 20.12.1995
(73) Titulaire: INSTITUT FRANCAIS DU PETROLE, 92500 Rueil Malmaison (FR)
(72) Inventeur: PREVOST, Isabelle, F-78700 Conflans-Sainte-Honorine (FR); ROJEY, Alexandre, F-92500 Rueil-Malmaison (FR)
(86) Numéro de dépôt international: FR9401535
(87) Numéro de publication internationale: WO9518345

(56) Documents cités:
- EP-A- 0 266 984
- EP-A- 0 367 156
- FR-A- 2 317 609
- US-A- 3 616 652
- US-A- 3 735 600
- US-A- 3 919 852
- US-A- 4 778 497
- PATENT ABSTRACTS OF JAPAN vol. 16, no. 561 (M-1341) 3 Décembre 1992 & JP,A,04 214 970 (IWATA AIR COMPRESSOR MFG. CO. LTD.) 5 Août 1992
- OIL AND GAS JOURNAL, vol.92, no.36, Septembre 1994, TULSA US pages 92 - 100 J.K.LILLARD & G.NICOL 'St. Fergus terminal gets turboexpanders for critical service' & J.K.LILLARD & G. NICOL 'Proceedings of the Seventy-Second GPA Annual Convention' 1994 & CHEMICAL ABSTRACTS, vol. 122, no. 2, 9 Janvier 1995, Columbus, Ohio, US; abstract no. 13301, J.K.LILLARD & G. NICOL 'An operating history of turboexpanders in the supercritical fluid regime'

## Description

La liquéfaction du gaz naturel est une opération industrielle importante qui permet de transporter le gaz naturel sur de longues distances par méthanier, ou de les stocker sous forme liquide.

Les procédés utilisés actuellement réalisent l'opération de liquéfaction d'un "gaz naturel" en faisant passer ce gaz naturel à travers des échangeurs et en les réfrigérant au moyen d'un cycle frigorifique externe. Ainsi, les brevets US-3.735.600 et US-3.433.026 décrivent des procédés de liquéfaction au cours desquels le gaz est envoyé à travers un ou plusieurs échangeurs de chaleur de manière à obtenir sa liquéfaction. Par "gaz naturel", nous entendons par la suite un mélange formé majoritairement de méthane mais pouvant contenir également d'autres hydrocarbures et de l'azote, sous quelque forme qu'il se trouve (gazeuse, liquide ou diphasique). Le gaz naturel au départ se présente majoritairement sous une forme gazeuse, et au coursde l'étape de liquéfaction, il peut se présenter sous différentes formes, liquide et gazeuse qui peuvent coexister à un instant donné.

Dans de tels procédés, un cycle de réfrigération externe utilisant comme fluide réfrigérant un mélange de fluides est mis en oeuvre. Un tel mélange en se vaporisant est susceptible de réfrigérer et de liquéfier le gaz sous pression. Après vaporisation, le mélange est comprimé, condensé en échangeant de la chaleur avec un milieu ambiant tel que de l'eau ou de l'air.

De tels procédés sont complexes et mettent en jeu des surfaces d'échange élevées ainsi que des puissances de compression importantes. De ce fait, ils conduisent à des coûts d'investissement élevés.

L'art antérieur mentionne aussi d'autres manières de procéder.

Le brevet US-3.616.652 décrit un procédé de liquéfaction d'un gaz naturel. Le gaz naturel se présente dans un état de phase dense, l'étape de détente et l'étape de réfrigération sont effectuées sur la totalité du flux du gaz naturel.

Dans le brevet US-4.778.497, le gaz naturel est transformé sous une forme de phase dense en utilisant un dispositif dont la fonction est de sous refroidir un gaz supercritique. L'étape de détente suivante est ensuite effectuée sur la totalité du flux de gaz.

Il a été découvert, et c'est là un des objets de la présente invention, qu'il est possible à l'issue d'une première étape de réfrigération de réfrigérer et de liquéfier le gaz naturel directement par détente à travers une turbine à partie d'une phase "dense". L'expression "phase dense" désigne une phase pouvant être obtenue à partir d'une phase gazeuse initiale par une évolution isobare sans transition de phase et conduisant par détente isentropique à une phase liquide sans transition de phase. Au moins une partie du procédé de liquéfaction s'effectue sans transition de phase, c'est-à-dire que le passage de la phase gazeuse à la phase liquide s'effectue de manière continue, sans transformation au cours de laquelle il y aurait coexistence de deux phases différentes. Le gaz naturel est amené en "phase dense" avant détente, en opérant à une pression au moins supérieure à la pression critique du méthane, et en abaissant la température du "gaz naturel".

La présente invention concerne un procédé de liquéfaction d'un gaz naturel. II est caractérisé en ce qu'il comporte une étape selon laquelle on liquéfie au moins en partie ledit gaz par détente avec fourniture d'énergie mécanique, cette détente le faisant passer d'un état ou phase dense vers un état ou une phase liquide.

Le passage entre ces deux états s'effectue sans coexistence simultanée de deux phases différentes.

Le procédé selon l'invention comporte en combinaison les étapes suivantes:
a) on refroidit le gaz naturel à une pression au moins supérieure ou égale à la pression critique du méthane et à une température telle que ledit gaz naturel se présente en phase dense à l'issue de cette étape de refroidissement, et on mélange ledit gaz alternativement avec une fraction gazeuse recyclée,
a') on sépare le gaz naturel refroidi en phase dense en deux fractions, une première fraction majoritaire et une deuxième fraction restante,
b) on détend et on liquéfie la première fraction majoritaire provenant de l'étape a) à travers un premier dispositif (T3) adapté à diminuer la pression du gaz naturel selon une détente avec fourniture d'énergie mécanique, de façon à obtenir à l'issue de cette étape b) une fraction liquide et une fraction gazeuse,
c) on sépare (B1) la fraction liquide et la fraction gazeuse obtenues au cours de l'étape b),
d) la fraction gazeuse résultant de l'étape c) est échangée thermiquement (E3) avec la deuxième fraction restante non détendue du gaz naturel, ladite fraction non détendue et refroidie à l'issue de cette opération est détendue à travers un second dispositif de détente (T4) en formant un mélange liquide-vapeur qui est séparé (B1) en une fraction liquide et une fraction gazeuse,
e) on réunit les fractions liquides provenant des étapes c) et e) pour former le gaz naturel liquéfié, et
f) les fractions gazeuses provenant des étapes c) et e) à l'étape a) sont au moins en partie recomprimées et recyclées, formant ainsi ladite fraction de gaz recyclée à l'étape a) et les fractions non recyclées sont évacuées.

La première fraction majoritaire détendue est de préférence supérieure aux deux tiers du gaz naturel en phase dense issu de la première étape.

La détente sur la phase liquide obtenue au cours de l'étape b) étant poursuivie jusqu'à l'apparition d'une fraction gazeuse, l'on procède aux étapes suivantes :
- on sépare la fraction liquide et la fraction gazeuse au cours de l'étape c),
- la fraction gazeuse résultant de l'étape c) est échangée thermiquement avec une fraction non détendue du gaz naturel au cours de l'étape d), ladite fraction non détendue étant détendue à l'issue de cette opération d'échange thermique au cours de l'étape e) en formant un mélange liquide-vapeur qui est séparé en une fraction liquide et une fraction gazeuse,
- on réunit les fractions liquides provenant des étapes c) et e) pour former le gaz naturel liquéfié, et
- on recomprime et on recycle au moins en partie les fractions gazeuses provenant des étapes c) et e) à l'étape a).

On utilise, par exemple, comme dispositif une turbine pour détendre le gaz et le faire passer de l'état en phase dense vers l'état en phase liquide.

Au cours de l'étape a), on peut refroidir le gaz naturel par échange thermique en utilisant une fraction gazeuse provenant dudit gaz naturel, ladite fraction gazeuse étant détendue dans une turbine, ladite fraction gazeuse détendue étant au moins en partie recomprimée dans un étage de compression et recyclée.

On comprime, par exemple, au moins une fraction gazeuse recyclée en mettant en oeuvre au moins deux étages, le gaz étant refroidi à la sortie de chacun des étages de compression par un milieu ambiant de réfrigération disponible.

Au cours de l'étape a), on peut aussi refroidir le gaz naturel par vaporisation d'un mélange de réfrigérants, le mélange ainsi obtenu se présente en phase vapeur ou phase gazeuse. Il est ensuite comprimé, condensé par un échange thermique avec le milieu ambiant de réfrigération disponible, détendu et recyclé.

Le mélange de réfrigérants peut être détendu et vaporisé à au moins deux niveaux de pression.

Lorsque le gaz naturel comporte des hydrocarbures lourds, on peut séparer les hydrocarbures les plus lourds contenus dans le gaz naturel à liquéfier préalablement à l'étape a) au moyen d'un étape d'adsorption.

On réalise l'étape a) à une de pression supérieure à la pression critique du méthane et de préférence supérieure à la pression critique du gaz naturel, à liquéfier.

De préférence, encore, on réalise l'étape a) à une valeur de pression supérieure au cricondenbar du gaz naturel à liquéfier.

L'étape a) est réalisée à une pression comprise, de préférence, entre 7 et 20 MPa.

La température que possède le gaz naturel à l'issu de l'étape a) est de préférence, comprise entre 165 et 230 K.

Pour un gaz naturel comportant des hydrocarbures plus lourds que le méthane, on sépare les hydrocarbures au monis en partie au cours d'une étape préliminaire opérée à une pression inférieure à la pression de l'étape a).

Le gaz naturel au cours de l'étape a) est détendu jusqu'à une pression telle qu'après détente, une fraction liquide concentrée en hydrocarbures plus lourds que le méthane est produite, ladite fraction liquide étant alors séparée.

L'étape b) est, par exemple, réalisée par détente dans une turbine dont les éléments sont isolés thermiquement du gaz, au moins un des éléments étant réalisé en un matériau peu conducteur de la chaleur.

L'étape b) est, par exemple, réalisée par détente dans une turbine ayant un rotor réalisé en matériau composite, peu conducteur de la chaleur.

Les échanges de chaleur au cours des étapes a) et d) peuvent être effectués en faisant passer le gaz dans des échangeurs opérant à contre-courant.

On peut réaliser l'échange thermique de l'étape d) en faisant passer le gaz dans un échangeur présentant un écart de température du côté le plus froid de l'échangeur inférieur à 5 K et un écart de température du côté le plus chaud de l'échangeur inférieur à 10 K.

On peut réaliser la détente au cours de l'étape b) au moyen d'au moins deux turbines successives, le mélange liquide-vapeur provenant de la première détente partielle étant séparé, en une fraction gazeuse et une fraction liquide, ladite fraction gazeuse étant envoyée pour réaliser l'étape d) et ladite fraction liquide résultante étant détendue dans la deuxième turbine, la fraction liquide à l'issue de cette deuxième détente formant une partie du gaz naturel liquéfié produit par le procédé.

Au moins une partie de la fraction gazeuse provenant de l'étape b) est mis, par exemple, en contact à contre-courant avec la fraction liquide provenant de l'étape e), la fraction liquide résultante étant envoyée à l'étape f) et la fraction gazeuse résultante étant réunie avec la fraction gazeuse provenant de l'étape e) pour former au moins en partie une fraction gazeuse riche en azote qui est évacuée.

La présente invention concerne aussi un appareil pour la liquéfaction d'un gaz naturel selon le procédé décrit précédemment, comportant un conduit d'arrivée du gaz naturel et de préférence un conduit d'un gaz recyclé, lesdits conduits étant reliés à un dispositif permettant de refroidir le gaz naturel, un conduit permettant le passage d'un fluide de réfrigération, à l'intérieur du dispositif, un conduit de sortie relié au dispositif du gaz naturel refroidi et se présentant sous forme de phase dense, un circuit de compression et de condensation.

Il est caractérisé en ce que le conduit est séparé en deux sous conduits, ledit premier sous conduit étant relié à un premier dispositif de détente, ledit second sous conduit étant relié directement à un dispositif de réfrigération, comportant un conduit de sortie de la fraction de gaz naturel réfrigérée, ledit conduit étant relié à un moyen de détente, ledit conduit étant relié à un dispositif de détente, lesdits dispositifs de détente étant reliés à un moyen de séparation des fractions de gaz naturels détendus et issus des dispositifs par des conduits respectivement, ledit moyen de séparation étant pourvu d'au moins un conduit d'évacuation de la phase vapeur et d'au moins un conduit d'évacuation du gaz naturel liquéfié.

Le moyen capable de détendre le gaz naturel sous forme de phase dense est constitué d'au moins une turbine de détente dont au moins un des éléments est réalisé en un matériau peu conducteur de la chaleur.

Ainsi, la présente invention offre de nombreux avantages par rapport aux procédés habituellement utilisés dans l'art antérieur. En effet, le fait de travailler à une valeur de pression initiale pour le gaz supérieure aux valeurs utilisées par les procédés mentionnés dans l'art antérieur permet de réduire l'énergie nécessaire pour la liquéfaction du gaz naturel.

De plus, la liquéfaction directe du gaz naturel par détente permet de réduire les surfaces d'échangeurs de chaleur nécessaires et de simplifier le procédé, en réduisant ainsi les coûts d'investissements induites.

La présente invention sera mieux comprise et ses avantages apparaîtront clairement à la lecture de quelques exemples, non limitatifs, illustrés par les figures suivantes parmi lesquelles :
- la figure 1 schématise un exemple de cycle de réfrigération tel que décrit dans l'art antérieur comportant un cycle de préréfrigération,
- la figure 2 décrit un exemple de cycle de l'art antérieur utilisant un gaz permanent,
- les figures 3A, 3B et 3C schématisent respectivement le principe de base utilisé selon l'invention, un diagramme pression température des différentes phases pour un gaz naturel, par exemple, et un exemple particulier de réalisation.
- la figure 4 décrit un exemple de réalisation adaptée à la liquéfaction d'un gaz comportant de l'azote, et séparant partiellement l'azote,
- la figure 5 décrit un exemple de réalisation pour lequel l'étape de préréfrigération est assurée par un mélange de réfrigérants, et
- la figure 6 décrit un exemple de réalisation pour la liquéfaction d'un gaz naturel contenant de l'azote, dans lequel une partie de la fraction gazeuse produite par détente est recyclée, et l'étape de réfrigération est effectuée par un mélange de réfrigérants.

La figure 1 représente un schéma de principe d'un procédé utilisé selon l'art antérieur pour liquéfier un gaz naturel, par exemple.

Le procédé de liquéfaction comporte un cycle de préréfrigération qui permet de condenser le mélange utilisé dans le cycle de réfrigération principal.

Le cycle de préréfrigération et le cycle de réfrigération principal utilisent comme fluide réfrigérant un mélange de fluides. Un tel mélange en se vaporisant est susceptible de réfrigérer et de liquéfier le gaz sous pression. Après vaporisation, le mélange est comprimé, condensé en échangeant de la chaleur avec le milieu ambiant, tel que de l'eau ou de l'air, disponible et recyclé.

Une autre manière de procéder selon l'art antérieur consiste à utiliser un cycle fonctionnant avec un gaz permanent tel que de l'azote. Un tel schéma est décrit dans la figure 2.

Le gaz naturel arrive sous pression par le conduit 1. Il passe ensuite dans l'échangeur E1 dans lequel il est liquéfié et refroidi . A la sortie de l'échangeur E1, le gaz naturel liquéfié est détendu jusqu'à une valeur de pression voisine de la pression atmosphérique par passage dans une vanne de détente V1 et évacué ensuite par le conduit 2.

Le refroidissement du gaz naturel est assuré par un gaz permanent circulant dans le cycle de réfrigération constitué d'une turbine T₁, d'un conduit 4 reliant la turbine T₁ à l'échangeur E1, et d'un conduit 5 permettant le passage du gaz permanent de l'échangeur vers une série de compresseurs et de moyens de refroidissement agencés en cascade K1, C1, K2, C2 par exemple. Ainsi, le gaz permanent circulant dans le cycle de réfrigération est comprimé dans l'étage de compression K1, refroidi par passage dans le moyen de refroidissement C1 puis passe ensuite dans l'étage de compression K2 dans lequel il est comprimé pour être refroidi ensuite par passage dans l'étage de refroidissement C2. Le gaz permanent ainsi comprimé et refroidi, est envoyé par le conduit 3 vers la turbine T₁ dans laquelle il subit une détente et d'où il ressort refroidi avant d'être envoyé dans l'échangeur E1 par le conduit 4. Le gaz permanent ainsi réfrigéré refroidit le gaz naturel lors de leur mise en contact dans l'échangeur E1. A la sortie de cet échangeur et après avoir réalisé le refroidissement du gaz naturel, le gaz permanent est envoyé à nouveau et recyclé dans les étages de compression et de refroidissement par le conduit 5.

Un tel cycle est utilisé pour des unités de petite capacité, notamment du fait de sa simplicité. Il est toutefois reconnu que ses performances sont nettement inférieures à celles d'un cycle utilisant un mélange de réfrigérants. De plus, il implique la recirculation d'un débit très important de gaz réfrigérant.

On peut remplacer le gaz permanent auxiliaire utilisé comme réfrigérant, tel que de l'azote, par une fraction du gaz à liquéfier exerçant alors la même fonction. Le principe de fonctionnement du cycle représenté sur la figure 2 reste identique au principe décrit précédemment.

Le principe mis en oeuvre selon l'invention décrite ci-après consiste, à partir d'un gaz naturel en phase dense, à arriver au moins en partie à sa liquéfaction sans transition de phase, c'est-à-dire qu'au moins une partie du processus de liquéfaction s'effectue sans transition de phase au cours de laquelle il y aurait coexistence entre deux phases de natures différentes. Ainsi, tout au long du processus de liquéfaction le passage de la phase dense à la phase liquide s'effectue de manière continue, une transition de phase impliquant un passage discontinu.

Le procédé repose sur la mise en oeuvre, essentiellement d'au moins deux étapes, la première consistant à amener le gaz naturel en phase dense et la seconde à produire une détente avec fourniture d'énergie mécanique, par exemple une détente sensiblement isentropique, faisant passer le gaz naturel en phase dense en phase liquide.

Le gaz arrive par le conduit 7 (Fig. 3A) en phase gazeuse, dans un état thermodynamique représenté par le point G1 (Fig.3B), dans un échangeur E2 dans lequel il est pré refroidi à une température donnée, au contact d'un agent de refroidissement provenant d'un cycle de réfrigération R1. Le gaz naturel se présente en sortie de l'échangeur E2, en phase dense, au point G2 (Fig.3B). Il est ensuite transmis de l'échangeur E2 vers la turbine T₄ dans laquelle il est détendu par le conduit 15. Après passage dans la turbine T₄, il se trouve au moins en partie en phase liquide au point G3. La transformation de la phase dense à la phase liquide s'effectue par détente avec fourniture d'énergie mécanique et sans transition de phase.

La phase liquide obtenue au point G3 après détente est, par exemple, une phase liquide saturée. Lorsque l'on poursuit l'opération de détente à partir de cette phase liquide saturée, il apparaît une fraction gazeuse ou vapeur qui, après échange thermique peut être recyclée, ou encore utilisée par ailleurs. Elle est, par exemple, employée comme combustible sur le site de l'installation de liquéfaction.

Le processus est illustré dans un diagramme de coordonnées pression (P) et température (T) représenté sur la figure 3B. Dans ce diagramme, à l'intérieur du domaine diphasique coexistent une phase liquide et une phase gazeuse. A l'extérieur de ce domaine diphasique, on définit trois domaines. Le domaine de la phase gazeuse est délimité par la branche vapeur v (courbe de rosée) du domaine diphasique et l'isentrope s passant par le point critique C. Le domaine de la phase dense est délimité d'une part par l'isentrope s et d'autre part par l'isobare p passant par le point critique C. Le domaine de la phase liquide est délimité d'une part par l'isobare p et par la branche liquide I (courbe de bulle) du domaine diphasique.

L'évolution suivie par le gaz naturel au cours du processus selon l'invention se déroule de la manière suivante :

Le gaz naturel à liquéfier se trouve initialement dans un état en phase gazeuse représenté par un point G1 à une température T_{G1} et à une pression P_{G1}. Il est ensuite refroidi de manière sensiblement isobare de manière à l'amener dans un état en phase dense représenté par le point G2, à une pression et une température respectivement P_{G2} et T_{G2}. Le passage de G1 à G2 s'effectue, par exemple, de manière continue, sans transition de phase, en passant par le point F1 de l'isentrope p délimitant le domaine de phase gazeuse du domaine de phase dense. Le gaz naturel en phase dense, point G2, est alors détendu de manière sensiblement isentropique pour le faire passer dans un état en phase liquide, et de préférence dans un état en phase liquide saturé représenté par un point G3 se trouvant, par exemple, sur la branche liquide I du domaine diphasique, correspondant à des valeurs de température et de pression T_{G3} et P_{G3}. La valeur de la pression P_{G3} est, de préférence, sensiblement égale à celle de la pression atmosphérique. Le passage de l'état représenté par le point G2 à l'état représenté par le point G3 s'effectue en passant par le point F2 de l'isobare p délimitant le domaine de phase dense du domaine de phase liquide, de manière continue sans transition de phase, c'est-à-dire sans coexistence entre deux phases différentes.

Comme celà a été indiqué précédemment, la détente peut être poursuivie dans le domaine diphasique en générant une fraction vapeur ou gazeuse.

Dans une version préférée du procédé selon l'invention, la température à l'issue de l'étape de réfrigération précédent l'étape de détente est comprise entre 165 et 230K.

Il a été découvert que pour opérer dans de telles conditions tout en maintenant la pression au cours de l'étape a) de préférence entre 7 et 20 MPa, il est nécessaire d'admettre une valeur de la fraction gazeuse à l'issue de l'étape de détente supérieure à une valeur minimale, par exemple 20 %.

La description ci-après du procédé selon l'invention en relation avec la figure 3C illustre l'application du procédé à la liquéfaction d'un gaz naturel.

Le gaz naturel arrive par une conduite 7 vers un échangeur E2 sous une pression supérieure au moins à la valeur de pression critique du méthane, dans lequel il est refroidi à une température, par exemple comprise entre 165 K et 230 K. Cette étape de pré réfrigération du gaz est assurée, par exemple, par une fraction du gaz naturel prélevé avant son entrée dans un échangeur E2 par une conduite 8 qui transfère cette fraction prélevée à une turbine de détente T₂. La fraction prélevée est refroidie au cours de la détente, effectuée et opérée en phase gazeuse dans la turbine T₂, elle est ensuite envoyée dans l'échangeur E2 par un conduit 9. La fraction gazeuse prélevée et refroidie joue ainsi le rôle d'agent de refroidissement et permet d'abaisser la température du gaz naturel pénétrant dans l'échangeur E2. Tout réfrigérant externe présentant des caractéristiques permettant de refroidir un gaz peut remplacer la fraction du gaz naturel prélevée et refroidie.

Le gaz naturel sort ainsi de l'échangeur E2 refroidi en phase "dense" par un conduit 10. Une fraction de cette phase "dense" est envoyée directement par un conduit 11, par exemple, à une turbine de détente T₃. A la sortie de la turbine T₃, on obtient, par exemple, un mélange composé majoritairement de phase liquide. Le mélange est évacué par un conduit 12, à une pression voisine de la pression atmosphérique, de la turbine T₃ vers un ballon séparateur B1 dans lequel les fractions liquide et gazeuse sont séparées. La fraction gazeuse prélevée du ballon B1 est envoyée par un conduit 13 dans un échangeur E3.

La fraction de gaz naturel refroidi en phase "dense" provenant de l'échangeur E2 qui n'a pas été envoyée à la turbine T₃ passe par un conduit 14 dans un échangeur E3 dans laquelle elle est réfrigérée par échange thermique avec la fraction gazeuse arrivant par le conduit 13. Le gaz naturel ainsi réfrigéré sort de l'échangeur E3 à une température plus basse que la température qu'il possède à l'entrée de cet échangeur par exemple à une température voisine de la température de la fraction gazeuse arrivant par le conduit 13. Elle est ensuite envoyée par un conduit 15 à une turbine T₄ dans laquelle elle est détendue. A la sortie de la turbine T₄, on obtient le mélange majoritaire en phase liquide qui est envoyé par un conduit 16 au ballon séparateur B1. Les deux fractions de phase liquide recueillies dans le ballon B1 forment le gaz naturel liquéfié évacué par un conduit 17.

En détendant une telle phase dense, c'est-à-dire une phase obtenue après la mise en oeuvre de la première étape selon l'invention, dans une ou plusieurs turbine(s), la réfrigération est poursuivie et on obtient, par exemple, directement à la sortie du dernier étage de détente un mélange contenant une phase liquide majoritaire à une pression voisine de la pression atmosphérique et à une température voisine de la température d'ébullition du méthane (111,66K).

La fraction gazeuse provenant du ballon séparateur B1, après séparation ainsi qu'il a été mentionné ci-dessus, passe dans l'échangeur E3 par un conduit 13 et est envoyée à l'échangeur E2 par un conduit 18 d'où elle ressort à une température voisine de la température d'entrée du gaz naturel à liquéfier. Elle est alors envoyée à un étage de compression K3 par un conduit 19. A la sortie de l'étage de compression K3, la fraction gazeuse est refroidie par échange thermique avec le milieu ambiant, eau ou air, disponible dans un échangeur C3, puis elle est mélangée avec une fraction gazeuse provenant de la détente à travers la turbine T₂ de la partie gazeuse initialement prélevée avant l'échangeur E2, ladite fraction gazeuse venant de l'échangeur E2 par un conduit 20 relié et débouchant dans le conduit 19, par exemple entre l'échangeur C3 et un étage de compression K4. Le mélange gazeux ainsi obtenu est comprimé dans l'étage de compression K4 puis refroidi par échange thermique avec le milieu ambiant, eau ou air disponible. Le mélange gazeux ainsi comprimé et refroidi est recyclé par le conduit 21 et mélangé avec le gaz naturel à liquéfier arrivant par le conduit 7.

Chacun des étages de compression K3 et K4 peut être avantageusement remplacé par une succession d'étages de compression, le mélange gazeux sortant d'un étage de compression étant refroidi par échange thermique avec le milieu ambiant, eau ou air, disponible, avant d'être envoyé à l'étage suivant de manière à rapprocher la compression opérée d'une compression isotherme effectuée à une température voisine de la température du milieu ambiant, eau ou air, disponible.

Le procédé selon l'invention met au moins en oeuvre les deux étapes suivantes :
1) au cours d'une première étape a) le gaz naturel est refroidi à une pression au moins supérieure à la pression critique du méthane et à une température telle que le gaz naturel se présente en phase dense à la fin de cette étape de refroidissement,
2) on détend et on liquéfie au moins en partie une fraction de la phase dense provenant de l'étape a) à travers un dispositif adapté à diminuer la pression du gaz naturel, tel qu'une turbine, selon une détente avec fourniture d'énergie mécanique, le passage de l'état en phase dense à un état en phase liquide s'effectuant sans transition de phase.

Lorsque l'opération de détente se poursuit jusqu'à l'apparition d'une fraction gazeuse, le procédé inclut par exemple, les étapes suivantes :
3) on sépare la fraction gazeuse et la fraction liquide résultant de l'étape b) au cours d'une étape c),
4) la fraction gazeuse résultant de l'étape c) est échangée thermiquement avec une fraction non détendue du gaz naturel au cours d'une étape d), ladite fraction non détendue, est détendue à l'issue de cette opération d'échange thermique au cours d'une étape e) en formant un mélange liquide-vapeur qui est séparé en une fraction liquide et une fraction gazeuse,
5) les fractions liquides provenant des étapes c) et e) sont réunies au cours d'une étape f) pour former le gaz naturel liquéfié, et
6) les fractions gazeuses provenant des étapes d) et e) sont au moins en partie recomprimées et recyclées à l'étape a).

Lorsque le gaz naturel contient des hydrocarbures plus lourds que le méthane, la pression critique du mélange formant le gaz naturel est supérieure à la pression critique du méthane. Dans ce cas, la pression à laquelle est effectuée l'étape a) est de préférence supérieure à la pression critique dudit mélange.

La pression à laquelle est effectuée l'étape a) est également, de préférence, supérieure au cricondenbar défini pour un mélange comme étant la pression au-dessus de laquelle deux phases ne peuvent coexister.

Dans le cas illustré par la figure 3C, la fraction de gaz naturel en phase "dense" qui n'est pas détendue dans la turbine T₃ est refroidie dans l'échangeur E3 jusqu'à une température proche de la température finale du gaz naturel liquéfié produit.

La fraction de gaz naturel détendue dans la turbine de détente T₃ représente une fraction majoritaire du gaz naturel présent à l'entrée, cette fraction étant de préférence supérieure aux deux tiers du gaz naturel présent à l'entrée de l'échangeur E3 et arrivant par le conduit 10.

Le travail de détente utilisé pour détendre le gaz naturel est, par exemple, récupéré dans les turbines T₃ et T₄ et utilisé, par exemple, pour entraîner les étages de compression K3 et K4 et/ou, dans le cas du schéma des figures 5 et 6, les étages de compression K5 et K6. Le complément d'énergie mécanique éventuellement nécessaire est fourni, par exemple, par une turbine à vapeur ou, de préférence, par une turbine à gaz.

Il peut être avantageux de placer sur un même arbre deux ou plusieurs étages de compression ainsi que deux ou plusieurs turbines.

En augmentant le niveau de pression auquel est réalisée l'étape a), il est possible de réduire le complément d'énergie mécanique nécessaire pour liquéfier le gaz naturel.

Le procédé selon l'invention est d'autant plus avantageux que la pression à laquelle on effectue l'étape a) est élevée. La pression utilisée doit être au moins égale à la pression critique du méthane (4,6 MPa) et, de préférence, supérieure au cricondenbar du mélange qui constitue le gaz naturel à liquéfier. Elle se situe, avantageusement dans un intervalle compris par exemple entre 7 et 20 MPa.

En abaissant la température à l'issue de l'étape a), on réduit la quantité de phase gazeuse recyclée à l'issue de la détente opérée au cours de l'étape c). Comme cela a été indiqué précédemment, la température est, de préférence, comprise entre 165 K et 230K.

Lorsque le gaz naturel contient des hydrocarbures plus lourds que le méthane, ces hydrocarbures sont, par exemple, au moins en partie séparés du gaz naturel avant l'opération de liquéfaction, notamment pour éviter tout risque de cristallisation au cours de la liquéfaction.

Dans le cas où la pression est supérieure au cricondenbar, les hydrocarbures plus lourds que le méthane ne peuvent pas être condensés par réfrigération. Il a été découvert que, dans ce cas, ils sont avantageusement séparés par une étape d'adsorption sur un adsorbant constitué par exemple par une alumine, une zéolithe ou un charbon actif.

L'adsorbant est mis en oeuvre, par exemple, dans au moins deux lits fixes opérant en parallèle. Un lit opère, par exemple, en adsorption pendant qu'un autre lit opère en désorption. La désorption est réalisée, par exemple, par diminution de la pression et/ou augmentation de la température. Les hydrocarbures plus lourds que le méthane qui doivent être séparés, se fixent sur l'adsorbant au cours de l'étape d'adsorption, puis ils sont séparés au cours de l'étape de désorption.

Une autre manière de procéder lorsque le gaz naturel comporte des hydrocarbures lourds, consiste, au cours de l'étape a) à refroidir le gaz naturel à une température telle qu'à l'issue d'une détente sensiblement isentropique ayant amené le gaz à une pression inférieure au cricondenbar du mélange, il se forme une phase liquide par condensation rétrograde. Le mélange détendu est ensuite refroidi à une pression sensiblement constante. La phase liquide comprenant les hydrocarbures plus lourds que le méthane, à séparer, est alors prélevée à l'issue de l'opération de détente et/ou au cours du refroidissement ultérieur du mélange opéré à une pression sensiblement constante.

Lorsque le gaz naturel comporte des hydrocarbures plus lourds que le méthane, il est également possible de séparer ces hydrocarbures au cours d'une étape préalable effectuée à une pression inférieure à la pression à laquelle on réalise l'étape a). Dans ce cas, si la pression au cours de ladite étape préalable est inférieure au cricondenbar, les hydrocarbures plus lourds que le méthane peuvent être séparés par différents moyens connus tels que des moyens de condensation, distillation et/ou adsorption dans un solvant, par exemple, à une température inférieure à la température ambiante.

A l'issue de cette étape préalable, le gaz peut être comprimé, au moyen d'une étape de compression réalisée dans des conditions aussi proches que possible que celles d'une compression isotherme au moyen d'étages de compression alternant avec des étages de refroidissement, le refroidissement étant opéré à l'aide d'un fluide de refroidissement, eau ou air disponible, par exemple sur le site de liquéfaction.

De manière générale, une telle étape de compression préalable est prévue lorsque la pression du gaz à liquéfier est insuffisante pour effectuer l'étape a) dans des conditions satisfaisantes.

En particulier, une telle étape de compression peut devenir nécessaire lorsque la pression du gaz en tête du puits devient trop faible, par exemple, à l'issue d'une période d'exploitation du gisement de gaz naturel.

Dans le cas où le gaz naturel à liquéfier contient de l'azote, et lorsque cela s'avère nécessaire, il est possible de séparer au moins en partie cet azote.

On procède par exemple de la façon suivante :

Il a été découvert qu'il est possible d'obtenir à l'issue de la détente opérée au cours de l'étape b) une phase gazeuse concentrée en azote et, de séparer ainsi au moins une fraction de l'azote contenue dans le gaz naturel à liquéfier sans avoir à liquéfier cette fraction d'azote, en mélange avec le gaz naturel. En effet, liquéfier le gaz naturel en présence de cette fraction d'azote est doublement pénalisant puisque la présence de cette fraction d'azote rend l'opération de liquéfaction plus difficile et qu'ensuite, cette fraction d'azote doit être séparé de la phase liquide obtenue, par exemple par un processus de distillation.

Le procédé dans ce cas est réalisé, par exemple selon le schéma de principe représenté sur la figure 4.

Le gaz naturel est envoyé dans l'échangeur E2 par le conduit 7. A l'issue de l'étape de refroidissement dans l'échangeur E2, le gaz naturel sort sous une forme de phase "dense". La fraction de cette phase "dense" peut être détendue directement, par au moins deux étapes de détente successives décrites ci-après.

Une première fraction de la phase dense est envoyée par le conduit 11 de la sortie de l'échangeur E2 vers une turbine T₃₁ dans laquelle elle est détendue. A l'issue de cette première étape de détente, le mélange obtenu par détente est évacué par un conduit 30 de la turbine T₃₁ vers un ballon séparateur B2 dans lequel les fractions liquide et gazeuse du mélange sont séparées. La fraction gazeuse est, par exemple, envoyée ou recyclée par un conduit 31 dans l'échangeur E3.

La fraction liquide séparée dans le ballon séparateur B2 est appauvrie en azote, puis évacuée par un conduit 32 vers une turbine T₃₂ où elle est détendue et d'où elle ressort sous la forme d'un mélange liquide-vapeur. A la sortie de la turbine T₃₂, ce mélange liquide-vapeur obtenu est envoyé à la base ou partie inférieure d'un contacteur S1 par une conduite 35.

La fraction de gaz naturel refroidi en phase dense provenant de l'échangeur E2 et non dérivée vers la turbine T₃₁ est envoyée par un conduit 14 vers l'échangeur E3. Elle est réfrigérée dans cet échangeur par échange thermique avec la fraction gazeuse provenant du conduit 31. En sortie d'échangeur E3, la fraction en phase dense est à une température inférieure à sa température initiale d'entrée dans l'échangeur E3, sensiblement voisine de la température de la fraction gazeuse arrivant par le conduit 31. Cette fraction en phase dense issue de l'échangeur E3 est envoyée par un conduit 15, dans une turbine T₄, dans laquelle elle est détendue. Le mélange liquide-vapeur, composé en majorité de phase liquide obtenu après détente à la sortie de la turbine T₄ est envoyé en tête du contacteur S1, partie supérieure du contacteur, par un conduit 36. La phase liquide sortant de la turbine T₄ est relativement concentrée en azote. Dans le contacteur S1, elle est contactée à contre-courant avec la fraction gazeuse arrivant à la base du contacteur S1 par le conduit 35 dont la composition est proche de l'équilibre avec une phase liquide relativement pauvre en azote. Dans le contacteur S1, la phase liquide qui descend s'appauvrit en azote et la phase gazeuse qui monte s'enrichit en azote. Il est ainsi possible d'obtenir, à la base du contacteur S1, une fraction liquide relativement pauvre en azote et en tête du contacteur S1 une fraction gazeuse relativement riche en azote. La fraction liquide recueillie à la base du contacteur S1 forme le gaz naturel liquéfié évacué par un conduit 38. La fraction gazeuse recueillie en tête du contacteur S1 forme la fraction gazeuse concentrée en azote qui est séparée du gaz naturel.

Cette fraction gazeuse concentrée en azote est évacuée par un conduit 34 et envoyée à un échangeur E4 d'où elle ressort par un conduit 37. Dans l'échangeur E4, la fraction gazeuse concentrée en azote est réchauffée par échange thermique avec une fraction du gaz naturel dérivée du gaz naturel introduit arrivant par un conduit 33 reliant directement le conduit d'introduction 7 du gaz naturel à l'échangeur E4.

Cette fraction du gaz naturel dérivée directement du conduit d'introduction 7 est refroidie dans l'échangeur E4, puis détendue à travers une vanne de détente V3 située sur le conduit 36 reliant l'échangeur E4 au contacteur S1. La fraction de gaz naturel dérivée et détendue est ensuite mélangée avec le mélange liquide-vapeur provenant de la turbine T₄, et envoyée au contacteur S1, le mélange des deux fractions liquide vapeur s'effectuant au niveau du conduit 36.

Il est également possible d'envoyer la fraction gazeuse sortant en tête du contacteur S1 aux échangeurs de chaleur E3 et E2, qui doivent dans ce cas, comporter des moyens d'échange complémentaires.

Le contacteur S1 est formé par exemple d'un élément de colonne à garnissage ou de colonne à plateaux. Le nombre d'étages théoriques du contacteur S1 est par exemple de 3 ou de 4.

Un exemple de fonctionnement du procédé selon l'invention est présenté par la suite.

Pour un gaz naturel à liquéfier disponible à une valeur de température de 308 K, ayant une valeur de pression de 150 bars et contenant 7,7 % masse d'azote :

Une première fraction f1 de ce gaz naturel est refroidie par les échangeurs E2 et E3 jusqu'à une température de 122 K. Le gaz naturel se trouve ainsi en sortie de l'échangeur E3 dans un état en phase "dense". Il est ensuite liquéfié au moins partiellement par une détente dans la turbine T₄, par exemple, à pression atmosphérique puis est introduit par le conduit 16 en tête du contacteur S1.

Une deuxième fraction f2 prélevée en amont de l'échangeur E2 est refroidie jusqu'à 185 K par une détente sensiblement isentropique dans la turbine T₂ jusqu'au voisinage de sa pression de rosée. Cette fraction refroidie et détendue est ensuite introduite par le conduit 9 dans l'échangeur E2 où elle se réchauffe à contre courant avec la première fraction f1. A l'issue de cet échange, la fraction f2 passe dans un train de compresseurs réfrigérés par le milieu ambiant K4, C4, dans laquelle elle est comprimée et refroidie, puis est mélangée au gaz naturel à liquéfier introduit par le conduit 7.

En sortie de l'échangeur E2, une troisième fraction f3 est prélevée et refroidie, par exemple, jusqu'à 117 K par une détente sensiblement isentropique dans une turbine T₃₁. La fraction gazeuse est séparée du mélange gaz/liquide obtenue par détente de la fraction f3 dans le ballon B2, et introduite par le conduit 31 dans l'échangeur E3, puis par le conduit 18 dans l'échangeur E2 où elle se réchauffe à contre courant avec la première fraction f1. A l'issue de ce réchauffement, la fraction f3 passe dans un train de compresseurs K3, C3, réfrigérés, par exemple, par le milieu ambiant puis est mélangée à la deuxième fraction f2 en amont du train de compresseurs K4, C4 réfrigérés eux aussi, par exemple, par le milieu ambiant.

La fraction liquide provenant du ballon B2 est détendue par passage dans la turbine T₃₂ à pression atmosphérique et introduite dans la partie inférieure, par exemple, au fond du contacteur S1. Au contact du liquide situé dans la partie supérieure du contacteur, riche en azote (6,7 % masse), la fraction vapeur ou fraction gazeuse s'enrichit en azote. A la sorite du contacteur S1, la fraction vapeur contient 66 % en masse d'azote et le gaz naturel liquéfié 1,3 % en masse d'azote. Cette fraction vapeur est réchauffée jusqu'à la température ambiante par une fraction f4 du gaz naturel à traiter, est introduite en tête du contacteur avant d'être rejetée..

Les fractions f1, f2, f3 et f4 sont choisies de telle sorte que les approches thermiques aux échangeurs soient minimales.

Les pertes en méthane dans le gaz purgé sont de 3,5 %.

La détente effectuée au cours de l'étape b) s'accompagne d'une variation importante de température qui est, par exemple, supérieure à 50°C. Dans le cas où la détente est réalisée dans deux ou plusieurs turbines successives, il en résulte un écart relativement important entre les températures d'entrée et de sortie pour chaque turbine. En outre, la détente est opérée en phase "dense" ou liquide. Les échanges thermiques entre le fluide en cours de détente et les éléments de la turbine peuvent, dans ces conditions, réduire l'efficacité de la détente.

Il a été découvert qu'il est avantageux de réaliser la détente dans une turbine dont les éléments sont réalisés en matériaux peu conducteurs de la chaleur. Ils sont ainsi isolés thermiquement du gaz naturel.

Ces éléments peuvent être des composants métalliques revêtus d'une couche thermiquement isolante. Ces éléments, et notamment le rotor, peuvent également être réalisés en un matériau composite faiblement conducteur de la chaleur.

Les échanges de chaleur réalisés au cours des étapes a) et d) sont effectués dans des échangeurs de chaleur opérant à contre-courant. Ces échangeurs de chaleur sont, par exemple, des échangeurs à passes multiples et sont, de préférence, constitués par des échangeurs à plaques. Ces échangeurs à plaques peuvent être, par exemple, des échangeurs en aluminium brasé. Il est également possible d'utiliser des échangeurs en acier inoxydable dont les plaques sont soudées entre elles.

Les canaux dans lesquels circulent les fluides participant à l'échange de chaleur peuvent être obtenus par différents moyens en disposant entre les plaques des plaques intercalaires ondulées, en formant les plaques, par exemple par explosion, en rainurant les plaques, par exemple par gravure chimique.

Il est également possible d'utiliser des échangeurs bobinés. L'échange de chaleur effectué au cours de l'étape e) est alors effectué avec un écart de température du côté le plus froid de l'échangeur de préférence inférieur à 5K et un écart de température du côté le plus chaud de l'échangeur de préférence inférieur à 10K.

Il est également possible, dans le cadre de l'invention, d'effectuer l'étape a) de réfrigération au moyen d'un cycle extérieur opérant avec un mélange de réfrigérants. Le principe de fonctionnement du procédé dans ce cas est illustré, par exemple sur la figure 5.

La première étape de réfrigération du gaz naturel est alors réalisée dans l'échangeur E2, tel qu'un échangeur à plaques, non par un échange thermique avec une fraction gazeuse réfrigérée par détente comme il est décrit précédemment, mais. avec un mélange de réfrigérants qui se vaporise dans l'échangeur E2.

Le mélange de réfrigérants provient du cycle A comportant, par exemple, un ensemble de conduites, de compresseurs, d'échangeurs et de vannes tel que décrit ci-après.

Le mélange de réfrigérants est vaporisé à deux niveaux de pression qui peuvent être successifs pour élargir l'intervalle de température pour lequel s'effectue la réfrigération.

Ce mélange est, par exemple, introduit dans l'échangeur E2 par un conduit 27 qui se sépare en deux conduits 27a et 27b. Une première partie du mélange de réfrigérants en phase liquide est d'abord évacué par un conduit 23 prolongeant le conduit 27a de l'échangeur E2 vers une première vanne V20 de détente, dans laquelle il est vaporisé, par exemple, à une température comprise entre 238 et 303K, repasse par l'échangeur E2 et ressort sous forme gazeuse ou vapeur pour être envoyé à un compresseur K6 par un conduit 24.

Une seconde partie du mélange passe par le sous conduit 27b, puis est évacué de l'échangeur E2 vers une vanne V30 située sur un conduit 25 prolongeant le sous conduit 27b. Le mélange est détendu par la vanne V30 jusqu'à une pression proche de la pression atmosphérique et vaporisé, par exemple, à une température comprise entre 173 et 238K. La phase vapeur ainsi obtenue est envoyée de l'échangeur E2 vers l'entrée d'un compresseur K5, puis refroidit dans un échangeur C5 situé après le compresseur K5 et mélangée avec la fraction vapeur arrivant par le conduit 24. Le mélange en phase vapeur ainsi obtenu est ensuite comprimé dans le compresseur K6, refroidi et condensé par passage dans un échangeur C6 avant d'être envoyé par le conduit 27 dans l'échangeur E2, où il est sous-refroidi avant d'être détendu et vaporisé.

Le gaz naturel arrive par le conduit 7 et sort refroidi de l'échangeur E2 par un conduit 11, il possède en sortie d'échangeur E2 une température voisine, par exemple, de 178K sous forme de mélange. La majeure partie de ce mélange passe à travers une turbine T₃ dans laquelle il est détendu et d'où il ressort sous forme d'un mélange liquide-vapeur qui est ensuite envoyé par un conduit 12 à la base d'un contacteur S1.

L'autre partie du gaz naturel ayant traversé la turbine T₃ passe directement de l'échangeur E2 vers un échangeur à plaques E3 par un conduit 14 dans lequel elle est refroidie par exemple par échange avec la fraction en phase vapeur provenant du contacteur S1 par un conduit 13, jusqu'à une température proche de la température finale du gaz naturel liquéfié produit.

La fraction gazeuse refroidie dans l'échangeur E3 sort de cet échangeur par un conduit 15 et détendue à travers une vanne de détente V4. La fraction liquide obtenue par détente est envoyée en tête du contacteur S1.

A l'intérieur du contacteur S1, cette phase liquide s'appauvrit en azote, alors que la fraction en phase vapeur introduite en bas du contacteur S1 remonte dans le contacteur, s'enrichit en azote. La fraction en phase vapeur qui sort du contacteur S1 est ainsi chargée en azote, ce qui permet d'évacuer ainsi la majeure partie de l'azote contenue initialement dans le gaz naturel.

La fraction gazeuse riche en azote passe dans l'échangeur E3, puis par l'intermédiaire du conduit 18 dans l'échangeur E2 d'où elle ressort par un conduit 19.

Le gaz naturel liquéfié résultant de la fraction liquide appauvrie en azote est extrait dans la partie inférieure du contacteur S1.

Le contacteur S1 peut être constitué par exemple par une colonne à plateaux ou une colonne à garnissage. Dans le cas d'une colonne à garnissage, le garnissage peut être avantageusement de type "structuré".

Différentes modifications du schéma présenté sur la figure 5 à titre d'exemple de réalisation peuvent être considérées en restant dans le cadre de l'invention.

Il est notamment possible au cours de l'étape de réfrigération réalisée dans l'échangeur E2 de modifier le nombre de niveaux de pression auxquels le mélange en phase liquide est détendu. Dans le schéma représenté sur la figure 5, ce nombre est de deux, mais il peut être réduit à un ou au contraire être fixé à trois ou plus. En augmentant le nombre de niveaux de pression de détente, on réduit, par exemple, la puissance de compression nécessaire, mais on augmente la complexité de l'installation. Le choix du nombre de niveaux de pression de détente résulte par conséquent d'une optimisation technicoéconomique.

Les vannes de détente V20, V30 et V4 peuvent être remplacées en totalité ou en partie par des turbines de détente motrices.

Les échangeurs E2 et E3 peuvent être réalisés avec des matériaux et/ou des modes d'assemblages différents. Il est également possible de réaliser l'ensemble des échanges thermiques dans un échangeur à plaque unique.

Les compresseurs K5 et K6 peuvent comporter chacun une série d'étages. Entre deux étages successifs, il est possible de prévoir une étape de refroidissement intermédiaire.

La fraction gazeuse à basse pression évacuée par le conduit 19 peut être au moins en partie recomprimée et recyclée. Il est clair toutefois que si la fraction gazeuse ainsi obtenue peut être utilisée à basse pression, sans être recyclée, il est possible de réduire sensiblement les coûts d'investissement et les frais opératoires nécessaires.

Lorsque le gaz naturel contient de l'azote, il est avantageux de recycler une fraction gazeuse relativement pauvre en azote et d'évacuer une fraction gazeuse relativement riche en azote. On peut dans ce cas opérer, par exemple, selon le schéma représenté sur la figure 6.

Dans la disposition schématisée sur la figure 6, le gaz naturel sortant de l'échangeur E2 par le conduit 11 subit une première détente dans la turbine T₃₁. A la sortie de la turbine T₃₁, une fraction liquide est recueillie par un ballon B3 puis évacuée par le conduit 42 situé de préférence dans la partie inférieure de ce ballon vers une turbine T₃₂ où il subit une deuxième détente. On recueille également dans la partie supérieure du ballon une fraction gazeuse relativement riche en azote envoyée par un conduit 40 dans une turbine T₄ où elle est détendue avant d'être envoyée dans le contacteur S1, de préférence dans sa partie inférieure. A la sortie de la turbine T₃₂, le mélange détendu obtenu est évacué par un conduit 43 et séparé dans un ballon 84 en une fraction liquide appauvrie en azote qui est évacuée par un conduit 45 situé dans la partie inférieure du ballon B, de préférence, et qui constitue une partie du gaz naturel liquéfié produit et une fraction gazeuse prélevée en partie supérieure du ballon relativement pauvre en azote envoyée par un conduit 44 à l'échangeur E3, puis par le conduit 18 à l'échangeur E2 d'où elle ressort par le conduit 19. Le conduit 19 est relié à un compresseur K3 qui recomprime, par exemple, ladite fraction gazeuse relativement pauvre en azote avant son passage dans un échangeur C3 où elle est refroidie avec le fluide de refroidissement, qui peut être de l'eau ou de l'air. Le compresseur K3 comporte, de préférence, plusieurs étages de compression entre lesquels sont placés par exemple des étages de refroidissement.

Le gaz naturel sous pression sortant de l'échangeur E3 par le conduit 15 est, par exemple, détendu dans une vanne de détente V11 avant d'être envoyé en tête du contacteur S1.

La fraction gazeuse enrichie en azote par son passage ascendant au contact de la phase liquide dans le contacteur S1, sort du contacteur par un conduit 46, est envoyée dans un échangeur E4 d'où elle peut être partiellement recyclée par le conduit 51. La fraction non recyclée est évacuée par le conduit 49. Par le conduit 47 arrive dans l'échangeur E4 une fraction du gaz naturel sous pression qui est refroidie dans l'échangeur E4 et ressort par le conduit 48 à une température proche de la température finale du GNL produit. Ladite fraction est alors détendue à travers la vanne V10 et envoyée en tête du contacteur S1.

A la base du contacteur S1, on recueille une fraction liquide qui est mélangée avec la fraction liquide arrivant par le conduit 45 pour former le gaz naturel liquéfié produit, qui est évacué par le conduit 50.

On peut sans sortir de l'invention utiliser à la place d'une turbine un autre équipement permettant de réaliser une détente avec fourniture d'énergie mécanique.

## Revendications

1. Procédé de liquéfaction d'un gaz naturel, comportant en combinaison les étapes suivantes :
a) on refroidit le gaz naturel à une pression au moins supérieure ou égale à la pression critique du méthane et à une température telle que ledit gaz naturel se présente en phase dense à l'issue de cette étape de refroidissement, et on mélange ledit gaz alternativement avec une fraction gazeuse recyclée,
a) on sépare le gaz naturel refroidi en phase dense en deux fractions, une première fraction majoritaire (11) et une deuxième fraction restante (14),
b) on détend et on liquéfie la première fraction majoritaire provenant de l'étape a) à travers un dispositif (T3) adapté à diminuer la pression du gaz naturel selon une détente avec fourniture d'énergie mécanique, de façon à obtenir à l'issue de cette étape b) une fraction liquide et une fraction gazeuse,
c) on sépare (B1) la fraction liquide et la fraction gazeuse (13) obtenues au cours de l'étape b),
d) la fraction gazeuse (13) résultant de l'étape c) est échangée thermiquement (E3) avec la deuxième fraction restante (14) non détendue du gaz naturel, ladite fraction non détendue et refroidie à l'issue de cette opération est détendue à travers un dispositif de détente (T4) en formant un mélange liquide-vapeur qui est séparé (B1) en une fraction liquide et une fraction gazeuse,
e) on réunit les fractions liquides provenant des étapes c) et d) pour former le gaz naturel liquéfié, et
f) les fractions gazeuses provenant des étapes c) et d) à l'étape a) sont au moins en partie recomprimées et recyclées, formant ainsi ladite fraction de gaz recyclée à l'étape a) et les fractions non recyclées sont évacuées.

2. Procédé selon la revendication 1, caractérisé en ce que la première fraction majoritaire détendue (11) est de préférence supérieure aux deux tiers du gaz naturel en phase dense issu de l'étape a).

3. Procédé de liquéfaction d'un gaz naturel selon la revendication 2, caractérisé en ce que, la détente sur la phase liquide obtenue au cours de l'étape b) étant poursuivie jusqu'à l'apparition d'une fraction gazeuse, l'on procède aux étapes suivantes :
• on sépare la fraction liquide et la fraction gazeuse au cours de l'étape c),
• la fraction gazeuse résultant de l'étape c) est échangée thermiquement avec une fraction non détendue du gaz naturel au cours de l'étape d), ladite fraction non détendue étant détendue à l'issue de cette opération d'échange thermique au cours de l'étape e) en formant un mélange liquide-vapeur qui est séparé en une fraction liquide et une fraction gazeuse,
• on réunit les fractions liquides provenant des étapes c) et e) pour former le gaz naturel liquéfié, et
• on recomprime et on recycle au moins en partie les fractions gazeuses provenant des étapes c) et e) à l'étape a).

4. Procédé de liquéfaction d'un gaz naturel selon l'une des revendications 2 à 3, caractérisé en ce que l'on utilise une turbine comme dispositif pour détendre le gaz naturel de l'état en phase dense vers l'état en phase liquide.

5. Procédé de liquéfaction d'un gaz naturel selon l'une des revendications 2 à 4, caractérisé en ce qu'au cours de l'étape a), on refroidit le gaz naturel par échange thermique en utilisant une fraction gazeuse provenant dudit gaz naturel, ladite fraction gazeuse étant détendue dans une turbine (T₂), ladite fraction gazeuse détendue étant au moins en partie recomprimée dans un étage de compression et recyclée.

6. Procédé de liquéfaction d'un gaz naturel selon l'une des revendications 2 à 5, caractérisé en ce qu'on comprime au moins une fraction gazeuse recyclée en mettant en oeuvre au moins deux étages, le gaz étant refroidi à la sortie de chacun des étages de compression par un milieu ambiant de réfrigération disponible.

7. Procédé de liquéfaction d'un gaz naturel selon l'une des revendications 2 à 6, caractérisé en ce qu'au cours de l'étape a), on refroidit le gaz naturel par vaporisation d'un mélange de réfrigérants.

8. Procédé selon la revendication 7, caractérisé en ce que le mélange de réfrigérants est détendu et vaporisé à au moins deux niveaux différents de pression.

9. Procédé de liquéfaction d'un gaz naturel selon l'une des revendications 2 à 8, caractérisé en ce que le gaz naturel comportant des hydrocarbures lourds, on sépare les hydrocarbures les plus lourds contenus dans le gaz naturel à liquéfier au moyen d'une étape d'adsorption préalablement à l'étape a).

10. Procédé de liquéfaction d'un gaz naturel selon l'une des revendications 2 à 9, caractérisé en ce que l'on réalise l'étape a) à une pression supérieure à la pression critique du gaz naturel, à liquéfier.

11. Procédé de liquéfaction d'un gaz naturel selon la revendication 10, caractérisé en ce que l'on réalise l'étape a) à une pression supérieure au cricondenbar du gaz naturel à liquéfier.

12. Procédé de liquéfaction d'un gaz naturel selon les revendications 10 et 11, caractérisé en ce que l'on réalise l'étape a) à une pression comprise entre 7 et 20 MPa.

13. Procédé de liquéfaction d'un gaz naturel selon l'une des revendications 2 à 10, caractérisé en ce que la température du gaz naturel à l'issue de l'étape a) est comprise entre 165K et 230 K.

14. Procédé de liquéfaction d'un gaz naturel selon la revendication 3, caractérisé en ce que la fraction gazeuse obtenue à l'issue de l'étape b) est supérieure ou égale à 20%.

15. Procédé de liquéfaction d'un gaz naturel selon l'une des revendications 2 à 10, caractérisé en ce que le gaz naturel comportant des hydrocarbures plus lourds que le méthane, on sépare ces hydrocarbures au moins en partie au cours d'une étape préliminaire opérée à une pression inférieure à la pression de l'étape a).

16. Procédé de liquéfaction d'un gaz naturel selon l'une des revendications 2 à 10 et 13 à 15, caractérisé en ce que l'on refroidit le gaz naturel au cours de l'étape a) jusqu'à une température telle qu'après détente une fraction liquide concentrée en hydrocarbures plus lourds que le méthane est produite, ladite fraction liquide étant alors séparée.

17. Procédé de liquéfaction d'un gaz naturel selon l'une des revendications 2 à 10 et 13, caractérisé en ce que l'étape b) est réalisée par détente dans une turbine dont au moins un des éléments est réalisé en un matériau peu conducteur de la chaleur.

18. Procédé de liquéfaction d'un gaz naturel selon la revendication 17, caractérisé en ce que le rotor de la turbine est réalisé en matériau composite peu conducteur de la chaleur.

19. Procédé de liquéfaction d'un gaz naturel selon l'une des revendications 2 à 10 et 13 et 17, caractérisé en ce que les échanges de chaleur au cours des étapes a) et d) sont réalisés dans des échangeurs opérant à contre-courant.

20. Procédé de liquéfaction d'un gaz naturel selon l'une des revendications 2 à 10 et 13 et 17, caractérisé en ce que l'on effectue l'échange thermique de l'étape d) en faisant passer le gaz naturel dans un échangeur présentant un écart de température du côté le plus froid de l'échangeur inférieur à 5K et un écart de température du côté le plus chaud de l'échangeur inférieur à 10K.

21. Procédé de liquéfaction d'un gaz naturel selon l'une des revendications 2 à 10 et 13 et 17, caractérisé en ce que l'on réalise la détente au cours de l'étape b) au moyen d'au moins deux turbines successives, le mélange liquide-vapeur provenant de la première détente partielle étant séparé en une fraction gazeuse et une fraction liquide, ladite fraction gazeuse étant envoyée pour réaliser l'étape d) et ladite fraction liquide résultante étant détendue dans la deuxième turbine, la fraction liquide à l'issue de cette deuxième détente formant une partie du gaz naturel liquéfié produit par le procédé.

22. Procédé de liquéfaction d'un gaz naturel selon l'une des revendications 2 à 10 et 13 et 17, caractérisé en ce que, au moins une partie de la fraction gazeuse provenant de l'étape b) est mise en contact à contre-courant avec la fraction liquide provenant de l'étape e), la fraction liquide résultante étant réunie avec la fraction liquide provenant de l'étape b) pour former le gaz naturel liquéfié et la fraction gazeuse résultante étant réunie avec la fraction gazeuse provenant de l'étape e) pour former au moins en partie une fraction gazeuse riche en azote qui est évacuée.

23. Appareil pour la liquéfaction d'un gaz naturel selon le procédé présentant les caractéristiques selon l'une des revendications précédentes comportant un conduit (7) d'arrivée du gaz naturel et de préférence un conduit (21) d'un gaz recyclé, lesdits conduits étant reliés à un dispositif (E2) permettant de refroidir le gaz naturel, un conduit permettant le passage d'un fluide de réfrigération (9), à l'intérieur du dispositif (E2), un conduit de sortie (10) relié au dispositif (E2) du gaz naturel refroidi et se présentant sous forme de phase dense, un circuit de compression et de condensation (K3, C3,...), caractérisé en ce que le conduit 10 est séparé en deux sous conduits (11, 14), ledit premier sous conduit (11) étant relié à un premier dispositif de détente (T3), ledit second sous conduit (14) étant relié directement à un dispositif de réfrigération (E3), comportant un conduit de sortie (15) de la fraction de gaz naturel réfrigérée, ledit conduit (15) étant relié à un second dispositif de détente (T4), lesdits dispositifs de détente (T3, T4) étant reliés à un moyen de séparation (B1) des fractions de gaz naturels détendus et issus des dispositifs de détente (T3, T4) par des conduits respectivement (12, 16), ledit moyen de séparation (B1) étant pourvu d'au moins un conduit (13) d'évacuation de la phase vapeur et d'au moins un conduit (17) d'évacuation du gaz naturel liquéfié.

24. Appareil de liquéfaction d'un gaz naturel selon la revendication 23, caractérisé en ce que lesdits dispositifs de détente sont constitués d'au moins une turbine de détente dont au moins un des éléments est réalisé en un matériau peu conducteur de la chaleur.

## Patentansprüche

1. Verfahren zur Verflüssigung eines Naturgases, insbesondere eines Erdgases, in Kombination die folgenden Stufen umfassend:
a) man kühlt das Erdgas auf einen Druck, der wenigstens höher oder gleich dem kritischen Druck des Methans und bei einer Temperatur derart ist, daß dieses Erdgas sich in dichter Phase am Austritt aus dieser Kühlstufe darstellt und man dieses Gas alternativ mit einer recyclierten gasförmigen Fraktion vermischt,
a') man trennt das gekühlte Erdgas in dichter Phase in zwei Fraktionen, eine erste Mehrheitsfraktion (11) und eine zweite Restfraktion (14),
b) man entspannt und man verflüssigt die erste aus der Stufe a) kommende Mehrheitsfraktion über eine Vorrichtung (T3), die so ausgebildet ist, daß sie den Druck des Erdgases gemäß einer Entspannung unter Lieferung mechanischer Energie derart vermindert, daß am Austritt aus dieser Stufe b) eine flüssige und eine gasförmige Fraktion erhalten werden,
c) man trennt (B1) die flüssige Fraktion und die gasförmige Fraktion (13), die während der Stufe b) erhalten wurden,
d) die gasförmige aus der Stufe c) resultierende Fraktion (13) wird thermisch (E3) mit der zweiten nicht entspannten Restfraktion (14) des Erdgases ausgetauscht, wobei diese nicht entspannte und gekühlte Fraktion am Ende dieses Vorgangs durch eine Entspannungsvorrichtung (T4) entspannt wird, indem ein Flüssigkeits-Dampfgemisch gebildet wird, welches in eine flüssige Fraktion und eine gasförmige Fraktion getrennt wird (B1),
e) man vereinigt die flüssigen aus den Stufen c) und d) stammenden Fraktionen zur Bildung des verflüssigten Erdgases und
f) die gasförmigen aus den Stufen c) und d) stammenden Fraktionen bei Stufe a) werden wenigstens zum Teil rekomprimiert und recycliert und bilden so diese in die Stufe a) recyclierte Gasfraktion, und die nicht-recyclierten Fraktionen werden abgezogen.

2. Verfahren nach Anspruch 1, dadurch gekennzeichnet, daß die erste (11) entspannte Mehrheitsfraktion bevorzugt um zwei Drittel größer als das Erdgas in dichter Phase, das aus Stufe a) stammt, ist.

3. Verfahren zur Verflüssigung eines Naturgases, insbesondere Erdgases nach Anspruch 2, dadurch gekennzeichnet, daß die Entspannung der flüssigen während der Stufe b) erhaltenen Phase fortgesetzt wird, bis eine gasförmige Fraktion auftritt, wobei man dann die folgenden Stufen vornimmt:
- man trennt die flüssige Fraktion und die gasförmige Fraktion während der Stufe c),
- die gasförmige aus der Stufe c) resultierende Fraktion wird thermisch mit einer nicht-entspannten Fraktion des Erdgases während der Stufe d) ausgetauscht, wobei diese nicht-entspannte Fraktion am Ende dieses Wärmeaustauschvorgangs während der Stufe e) entspannt wird, indem ein Flüssigkeits-Dampfgemisch gebildet wird, das in eine flüssige Fraktion und eine gasförmige Fraktion geteilt wird,
- man vereinigt die flüssigen aus den Stufen c) und e) stammenden Fraktionen zur Bildung des verflüssigten Erdgases und
- man rekomprimiert und man recycliert wenigstens zum Teil die gasförmigen aus den Stufen c) und e) stammenden Fraktionen zur Stufe a).

4. Verfahren zur Verflüssigung eines Erdgases nach einem der Ansprüche 2 bis 3, dadurch gekennzeichnet, daß man eine Turbine als Mittel zur Entspannung des Erdgases aus dem Zustand in dichter Phase in den Zustand in flüssiger Phase verwendet.

5. Verfahren zur Verflüssigung eines Erdgases nach einem der Ansprüche 2 bis 4, dadurch gekennzeichnet, daß während der Stufe a) man das Erdgas durch Wärmeaustausch kühlt, indem man eine gasförmige Fraktion verwendet, die aus diesem Erdgas stammt, wobei diese gasförmige Fraktion in einer Turbine (T2) entspannt wird, wobei diese gasförmige entspannte Fraktion wenigstens zum Teil in einer Kompressionsstufe rekomprimiert und recycliert wird.

6. Verfahren zur Verflüssigung eines Erdgases nach einem der Ansprüche 2 bis 5, dadurch gekennzeichnet, daß man wenigstens eine recyclierte gasförmige Fraktion komprimiert, indem wenigstens zwei Stufen zum Einsatz kommen, daß das Gas am Austritt aus jeder der Kompressionsstufen durch ein verfügbares Medium aus der Umgebung gekühlt wird.

7. Verfahren zur Verflüssigung eines Erdgases nach einem der Ansprüche 2 bis 6, dadurch gekennzeichnet, daß während der Stufe a) man das Erdgas durch Verdampfung eines Gemisches aus Kühlmitteln kühlt.

8. Verfahren nach Anspruch 7, dadurch gekennzeichnet, daß das Gemisch aus Kühlmitteln entspannt und auf wenigstens zwei unterschiedlichen Druckniveaus verdampft wird.

9. Verfahren zur Verflüssigung eines Erdgases nach einem der Ansprüche 2 bis 8, dadurch gekennzeichnet, daß das Erdgas schwere Kohlenwasserstoffe umfaßt, man die schwersten in dem zu verflüssigenden Erdgas enthaltenen Kohlenwasserstoffe vermittels einer Adsorptionsstufe vor der Stufe a) trennt.

10. Verfahren zur Verflüssigung eines Erdgases nach einem der Ansprüche 2 bis 9, dadurch gekennzeichnet, daß man die Stufe a) bei einem Druck höher als den kritischen Druck des zu verflüssigenden Erdgases realisiert.

11. Verfahren zur Verflüssigung eines Erdgases nach Anspruch 10, dadurch gekennzeichnet, daß man die Stufe a) bei einem Druck höher als dem Cricondenbar des zu verflüssigenden Erdgases realisiert.

12. Verfahren zur Verflüssigung eines Erdgases nach einem der Ansprüche 10 und 11, dadurch gekennzeichnet, daß man die Stufe a) bei einem Druck zwischen 7 und 20 MPa durchführt.

13. Verfahren zur Verflüssigung eines Erdgases nach einem der Ansprüche 2 bis 10, dadurch gekennzeichnet, daß die Temperatur des Erdgases am Austritt aus der Stufe a) zwischen 165 K und 230 K liegt.

14. Verfahren zur Verflüssigung eines Erdgases nach Anspruch 3, dadurch gekennzeichnet, daß die am Austritt aus der Stufe b) erhaltene gasförmige Fraktion größer oder gleich 20% ist.

15. Verfahren zur Verflüssigung eines Erdgases nach einem der Ansprüche 2 bis 10, dadurch gekennzeichnet, daß das Erdgas schwerere Kohlenwasserstoffe als Methan umfaßt, man diese Kohlenwasserstoffe wenigstens zum Teil während einer vorherigen Stufe trennt, die bei einem Druck niedriger als dem Druck der Stufe a) durchgeführt wurde.

16. Verfahren zur Verflüssigung eines Erdgases nach einem der Ansprüche 2 bis 10 und 13 bis 15, dadurch gekennzeichnet, daß man das Erdgas während der Stufe a) bis auf eine Temperatur derart kühlt, daß nach der Entspannung eine flüssige an Kohlenwasserstoffen schwerer als das Methan konzentrierte Fraktion erzeugt wird, wobei diese flüssige Fraktion dann abgetrennt wird.

17. Verfahren zur Verflüssigung eines Erdgases nach einem der Ansprüche 2 bis 10 und 13, dadurch gekennzeichnet, daß die Stufe b) durch Entspannung in einer Turbine durchgeführt wird, bei der wenigstens eines ihrer Elemente aus einem Material hergestellt ist, das Wärme gering leitet.

18. Verfahren zur Verflüssigung eines Erdgases nach Anspruch 17, dadurch gekennzeichnet, daß der Rotor der Turbine aus einem Wärme wenig leitenden Verbundmaterial hergestellt ist.

19. Verfahren zur Verflüssigung eines Erdgases nach einem der Ansprüche 2 bis 10 und 13 und 17, dadurch gekennzeichnet, daß die Wärmeaustauschvorgänge während der Stufen a) und d) in im Gegenstrom arbeitenden Wärmeaustauschern realisiert werden.

20. Verfahren zur Verflüssigung eines Erdgases nach einem der Ansprüche 2 bis 10 und 13 und 17, dadurch gekennzeichnet, daß man den Wärmeaustausch der Stufe d) durchführt, indem man das Erdgas in einen Wärmeaustauscher leitet, der eine Temperaturabweichung auf der kältesten Seite des Wärmeaustauschers von weniger als 5K und eine Temperaturabweichung auf der heißesten Seite des Wärmeaustauschers von weniger als 10K zeigt.

21. Verfahren zur Verflüssigung eines Erdgases nach einem der Ansprüche 2 bis 10 und 13 und 17, dadurch gekennzeichnet, daß man die Entspannung während der Stufe b) vermittels wenigstens zwei aufeinanderfolgender Turbinen vornimmt, wobei das Flüssigkeits-Dampfgemisch aus der ersten Teilentspannung in eine gasförmige Fraktion und eine flüssige Fraktion getrennt wird, wobei diese gasförmige Fraktion zur Realisierung der Stufe d) geschickt wird und diese resultierende flüssige Fraktion in der zweiten Turbine entspannt wird, wobei die flüssige Fraktion am Austritt aus dieser zweiten Entspannung einen Teil des verflüssigten durch das Verfahren erzeugten Erdgases bildet.

22. Verfahren zur Verflüssigung eines Erdgases nach einem der Ansprüche 2 bis 10 und 13 und 17, dadurch gekennzeichnet, daß wenigstens ein Teil der gasförmigen aus der Stufe b) stammenden Fraktion im Gegenstrom mit der flüssigen aus der Stufe e) stammenden Fraktion kontaktiert wird, wobei die flüssige resultierende Fraktion mit der flüssigen aus der Stufe b) stammenden Fraktion zur Bildung des verflüssigten Erdgases vereinigt wird und die gasförmige resultierende Fraktion mit der gasförmigen aus der Stufe e) stammenden Fraktion vereinigt wird, um wenigstens zum Teil eine an Stickstoff reiche Fraktion, die abgezogen wird, zu bilden.

23. Vorrichtung zur Verflüssigung eines Erdgases nach dem die Merkmale eines der vorhergehenden Ansprüche umfassenden Verfahrens, eine Leitung (7) zur Zuführung des Erdgases und bevorzugt eine Leitung (21) eines recyclierten Gases umfassend, wobei diese Leitungen mit einer Vorrichtung (E2) verbunden sind, die es ermöglicht, das Erdgas zu kühlen; eine Leitung, die den Durchgang eines Kühlfluids (9) im Inneren der Vorrichtung (E2) ermöglicht, eine Austrittsleitung (10), die mit der Vorrichtung (E2) für das gekühlte Erdgas verbunden ist und welches in dichter Phase vorliegt; ein Kompressions- und Kondensationskreis (K3, C3, ...) dadurch gekennzeichnet, daß die Leitung (10) in zwei Nebenleitungen (11; 14) unterteilt ist, wobei die erste Nebenleitung (11) mit einer ersten Entspannungsvorrichtung (T3), die zweite Nebenleitung (14) direkt mit einer Kühlvorrichtung (E3) verbunden ist, die eine Austrittsleitung (15) für die Fraktion des gekühlten Erdgases umfaßt, diese Leitung (15) mit einer zweiten Entspannungsvorrichtung (T4) verbunden ist, diese Entspannungsvorrichtungen (T3, T4) mit einem Trennmittel (B1) der Fraktionen des entspannten Erdgases, die aus den Entspannungsvorrichtungen (T3, T4) stammen jeweils über Leitungen (12, 16) verbunden sind und wobei dieses Trennmittel (B1) mit wenigstens einer Leitung (13) zum Abzug der Dampfphase und wenigstens einer Leitung (17) zum Abzug des verflüssigten Erdgases versehen ist.

24. Vorrichtung zur Verflüssigung eines Erdgases nach Anspruch 23, dadurch gekennzeichnet, daß diese Entspannungsvorrichtungen gebildet werden durch wenigstens eine Entspannungsturbine, bei der wenigstens eines ihrer Elemente aus einem Wärme gering leitenden Material hergestellt ist.

## Claims

1. A method of liquefying a natural gas, consisting of a combination of the following steps:
a) the natural gas is cooled at a pressure at least greater than or equal to the critical pressure of methane and at a temperature such that said natural gas is in dense phase at the end of this cooling step and said gas is mixed alternately with a recycled gaseous fraction,
a') the cooled natural gas in dense phase is separated into two fractions, a first larger fraction (11) and a second remaining fraction (14),
b) the first larger fraction from step a) is expanded and liquefied by means of a device (T3) set up to decrease the pressure of the natural gas by expansion with mechanical energy in order to obtain a liquid fraction and a gaseous fraction at the end of this step b),
c) the liquid fraction and the gaseous fraction (13) obtained during step b) are separated (B1),
d) the gaseous fraction (13) resulting from step c) is put through a process of heat exchange (E3) with the second remaining fraction (14) of natural gas that was not expanded, said non-expanded and cooled fraction at the end of this operation being expanded in an expansion device (T4) to form a liquid-vapour mixture which is separated (B1) into a liquid fraction and a gaseous fraction,
e) the liquid fractions from steps c) and d) are reunited to form the liquefied natural gas and
f) the gaseous fractions from steps c) and d) at step a) are at least partially re-compressed and recycled, thus forming said fraction of gas recycled to step a) and the non-recycled fractions are evacuated.

2. A method as claimed in claim 1, characterised in that the first, larger expanded fraction (11) is preferably more than two thirds of the natural gas in dense phase resulting from step a).

3. A method of liquefying a natural gas as claimed in claim 2, characterised in that the expansion applied to the liquid phase obtained during step b) is continued until a gaseous fraction appears and the following steps are then performed:
• the liquid fraction and the gaseous fraction are separated during step c),
• the gaseous fraction resulting from step c) is put through a process of heat exchange with a non-expanded fraction of natural gas during step d), said non-expanded fraction being expanded at the end of this heat exchange operation during step e) to form a liquid-vapour mixture which is separated into a liquid fraction and a gaseous fraction,
• the liquid fractions from steps c) and e) are reunited to form the liquefied natural gas and
• at least some of the gaseous fractions from steps c) and e) are re-compressed and recycled to step a).

4. A method of liquefying a natural gas as claimed in one of claims 2 to 3, characterised in that the device used to expand the natural gas from the dense phase state to the liquid phase state is a turbine.

5. A method of liquefying a natural gas as claimed in one of claims 2 to 4, characterised in that during step a), the natural gas is cooled by a process of heat exchange using a gaseous fraction from said natural gas, said gaseous fraction being expanded in a turbine (T₂), said expanded gaseous fraction being at least partially re-compressed in a compression stage and recycled.

6. A method of liquefying a natural gas as claimed in one of claims 2 to 5, characterised in that at least one fraction of recycled gas is compressed using at least two stages, the gas being cooled at the output of each of the compression stages by an available ambient cooling medium.

7. A method of liquefying a natural gas as claimed in one of claims 2 to 6, characterised in that the natural gas is cooled during step a) by evaporating a mixture of coolants.

8. A method as claimed in claim 7, characterised in that the mixture of coolants is expanded and evaporated at two different pressure levels at least.

9. A method of liquefying a natural gas as claimed in one of claims 2 to 8, characterised in that if the natural gas contains heavy hydrocarbons, the heaviest hydrocarbons contained in the natural gas to be liquefied are separated by means of an adsorption stage prior to step a).

10. A method of liquefying a natural gas as claimed in one of claims 2 to 9, characterised in that step a) is operated at a pressure in excess of the critical pressure of the natural gas to be liquefied.

11. A method of liquefying a natural gas as claimed in claim 10, characterised in that step a) is operated at a pressure greater than the cricondenbar of the natural gas to be liquefied.

12. A method of liquefying a natural gas as claimed in claims 10 and 11, characterised in that step a) is operated at a pressure within the range of between 7 and 20 MPa.

13. A method of liquefying a natural gas as claimed in one of claims 2 to 10, characterised in that the temperature of the natural gas is within the range between 165 K and 230 K at the end of step a).

14. A method of liquefying a natural gas as claimed in claim 3, characterised in that the gaseous fraction obtained at the end of step b) is greater than or equal to 20%.

15. A method of liquefying a natural gas as claimed in one of claims 2 to 10, characterised in that if the natural gas contains hydrocarbons heavier than methane, these hydrocarbons are at least partially separated during a preliminary step operated at a pressure that is lower than the pressure of step a).

16. A method of liquefying a natural gas as claimed in one of claims 2 to 10 and 13 to 15, characterised in that the natural gas is cooled during step a) to a temperature such that after producing a liquid fraction with a high concentration of hydrocarbons heavier than methane, the liquid fraction is then separated.

17. A method of liquefying a natural gas as claimed in one of claims 2 to 10 and 13, characterised in that step b) is operated by means of a turbine in which at least one of the elements is made from a material that is not very heat conductive.

18. A method of liquefying a natural gas as claimed in claim 17, characterised in that the rotor of the turbine is made from a composite material that is not very heat conductive.

19. A method of liquefying a natural gas as claimed in claims 2 to 10 and 13 and 17, characterised in that the exchanges of heat during steps a) and d) are conducted in counter-flow exchangers.

20. A method of liquefying a natural gas as claimed in one of claims 2 to 10 and 13 and 17, characterised in that the heat exchange process of step d) is conducted by feeding the natural gas into an exchanger in which there is a temperature difference of less than 5K on the coldest side of the exchanger and a temperature difference of less than 10K on the hottest side of the exchanger.

21. A method of liquefying a natural gas as claimed in one of claims 2 to 10 and 13 and 17, characterised in that the expansion during step b) is conducted by means of at least two successive turbines, the liquid-vapour mixture from the first partial expansion being separated into a gaseous fraction and a liquid fraction, said gaseous fraction being sent to undergo step d) and said resulting liquid fraction being expanded in the second turbine, the liquid fraction at the end of this second expansion forming a part of the liquefied natural gas produced by the method.

22. A method of liquefying a natural gas as claimed in one of claims 2 to 10 and 13 and 17, characterised in that at least a part of the gaseous fraction from step b) is brought into counter-flow contact with the liquid fraction from step e), the resulting liquid fraction being reunited with the liquid fraction from step b) to form the liquefied natural gas and the resultant gaseous fraction being reunited with the gaseous fraction from step e) to form at least a part of a gaseous fraction with a high nitrogen content which is evacuated.

23. A system for liquefying a natural gas as claimed by the method having the characteristics claimed in any one of the preceding claims consisting of an inlet pipe (7) for the natural gas (1), and preferably a pipe (21) for a recycled gas, said pipes being connected to a device (E2) for cooling the natural gas, a pipe enabling a coolant fluid (9) to be circulated inside the device (E2), an outlet pipe (10) connected to the device (E2) in which the natural gas is cooled and is present in the form of dense phase, a compression and condensation circuit (K3, C3, ...,) characterised in that the pipe 10 is separated into two sub-pipes (11, 14), first said sub-pipe (11) being connected to a first expansion device (T3), said second sub-pipe (14) being directly connected to a cooling device (E3) with an outlet pipe (15) for the cooled fraction of natural gas, said pipe (15) being connected to a second expansion device (T4), said expansion devices (T3, T4) being connected to a means for separating (B1) the expanded fractions of gas leaving the expansion devices (T3, T4) respectively via pipes (12, 16), said separation means (B1) being provided with at least one pipe (13) for evacuating the vapour phase and at least one pipe (17) for evacuating the liquefied natural gas.

24. A system for liquefying a natural gas as claimed in claim 23, characterised in that said expansion devices are at least one expansion turbine, at least one of the elements of which is made from a material that is not very heat conductive.
